# EUROPÄISCHE PATENTSCHRIFT

(11) **EP 3 782 231 B1**
(45) Veröffentlichungstag und Bekanntmachung des Hinweises auf die Patenterteilung: **19.03.2025**
(21) Anmeldenummer: 19719781.7
(22) Anmeldetag: 15.04.2019
(51) Int. Cl.: H01R 4/2433

(54) **AUTOMATISIERUNGSFÄHIGE ANSCHLUSSKLEMME UND VERFAHREN ZUM KONTAKTIEREN EINES LEITERS**
AUTOMATABLE CONNECTION TERMINAL AND METHOD FOR CONTACTING A CONDUCTOR
BORNE DE RACCORDEMENT AUTOMATISABLE ET PROCÉDÉ SERVANT À ÉTABLIR UN CONTACT AVEC UN CONDUCTEUR

(30) Priorität: 20.04.2018 DE 102018109489
(43) Veröffentlichungstag der Anmeldung: 24.02.2021
(73) Patentinhaber: PHOENIX CONTACT GmbH & Co. KG, 32825 Blomberg (DE)
(72) Erfinder: KLOPPENBURG, Christian, 33142 Büren Wewelsburg (DE); HABIROV, Dennis, 33615 Bielefeld (DE); REIBKE, Heinz, 32105 Bad Salzzuflen (DE)
(74) Vertreter: Richly & Ritschel Patentanwälte PartG mbB
(86) Internationale Anmeldenummer: PCT/EP2019/059639
(87) Internationale Veröffentlichungsnummer: WO 2019/201841

(56) Entgegenhaltungen:
- EP-A1- 1 542 317
- EP-A1- 1 542 317
- EP-A2- 0 833 417
- EP-A2- 0 833 417
- DE-A1- 10 256 719
- DE-A1- 10 256 719
- DE-A1- 102008 031 154
- DE-A1- 102008 031 154
- DE-U1- 202016 003 374
- DE-U1- 202016 003 374
- US-B1- 6 527 580
- US-B1- 6 527 580

## Beschreibung

Die vorliegende Erfindung betrifft eine Anschlussklemme und ein Verfahren zum Kontaktieren eines Leiters unter Verwendung einer solchen Anschlussklemme.

Das Kontaktieren von Leitern an Anschlussklemmen erfolgt häufig manuell, da die Anschlussklemmen aufgrund der eingesetzten mechanischen Verbindungstechnik nicht automatisiert mit Kabelenden gekoppelt werden können. Zudem werden die Kabelenden üblicherweise manuell für das Verbinden vorbereitet.

So wird ein zu kontaktierender Leiter am Leiterende zunächst abisoliert, um den leitenden Kern freizulegen. Das freigelegte Ende wird dann mit einer Aderendhülse bestückt, um ein zuverlässiges Einführen und Kontaktieren im Bereich der Klemmstelle zu gewährleisten. Das Festlegen des Leiterendes kann durch Verschrauben einer Klemmbacke erfolgen, oder, sofern es sich um einen "Push-In" bzw. Direktanschluss handelt, durch Einführen des Leiters in eine Klemmenöffnung, wobei die Einführbewegung das Festklemmen des Leiterendes durch Auslösen eines mechanischen Klemmmechanismus bewirkt.

In diesem Zusammenhang ist aus dem Dokument DE 10 2008 031 154 A1 eine selbstabisolierende elektrische Anschlussklemme für elektrische Leiter bekannt, die einen Klemmenkörper aufweist, der in seinem Inneren mit wenigstens einer Ausnehmung versehen ist. Die Anschlussklemme weist in jeder Ausnehmung wenigstens einen orstsfesten Kabelschuh aus einem elektrisch leitenden Material und wenigstens ein elektrisch isolierendes Schiebeteil auf, das mit wenigstens einem axialen Kanal versehen ist, der in der Lage ist, einen Leiter aufzunehmen. Das Schiebeteil ist entlang einer Querachse zu einer Richtung der Einführung des Leiters zwischen einer ersten Position zur Einführung des Leiters und einer zweiten Position, in der der Leiter bis zu dem Kabelschuh gebracht ist, verschiebbar. Die Klemme weist Verriegelungsmittel auf, die eingerichtet sind, um das Schiebeteil in wenigstens einer aus der ersten und der zweiten Stellung zu arretieren. Außerdem ist das Schiebeteil derart montiert, dass es unter der Wirkung einer Schwenkbewegung des Werkzeugs linear verschiebbar ist.

Weiter ist aus dem Dokument US 6 527 580 B1 eine schraubenlose Klemme, insbesondere als Reihenklemme, mit einer in einem Klemmengehäuse befindlichen Stromschiene und mit einem mit der Stromschiene elektrisch leitend verbundenen Schneidklemmelement bekannt. Ein über eine Gehäusedurchführung eingeführter elektrischer Leiter ist zwischen den Schneidkanten des Schneidklemmkörpers kontaktierbar, wobei die Schneidkanten einander zugewandt sind. Das Schneidklemmkontaktelement ist beweglich auf der Stromschiene angeordnet. Die Schneidklemmkontaktierung des ortsfesten Leiters erfolgt durch eine Translationsbewegung des Schneidklemmkontaktelements entlang der Stromschiene. Ein zusätzliches Betätigungselement, das in ein Betätigungswerkzeug eingreift, ermöglicht bei der Kontaktierung des Leiters, dass ein direkter Kontakt zwischen dem Betätigungswerkzeug und einem das Schneidklemmkontaktelement umfassenden Kontaktelement vermieden wird

Aus dem Dokument DE 20 2016 003 374 U1 ist eine abisolierfreie Anschlussklemme bekannt, wobei ein Schraubendreher oder ein ähnliches Hilfsmittel (es wird kein Sonderwerkzeug benötigt) durch einen Druckschieber in einen Isolierstoffkörper bis zum Anschlag in den Schraubendreherschacht geführt wird. Dann wird der Druckschieber mit der Ader in der Aderführung in die Aderaufnahme geführt und in/gegen den Schneid-Klemm-Kontakt gepresst/gedrückt, bis der Druckschieber die Position einnimmt. Dadurch wird die Isolation beidseitig gespreizt und der nun überwiegend freiliegende Kupferleiter kontaktiert. Der Schneid-Klemm-Kontakt kann z.B. für Aderdurchmesser und Isolationsmaterial bei insgesamt gleicher Materialstärke gedoppelt sein. Durch die nicht mittige Biegekante im Stanzbild, liegen die 4 Anschnitt-Punkte für die Ader, nach der Biegung, für die Isolation der Ader nicht Deckungsgleich übereinander, sondern leicht neben/hintereinander. Dadurch wird die Isolation in 2 Schritten nacheinander gespreizt und der Kraftaufwand in etwa halbiert. Eine Aderabfangung dient zur Zugentlastung an der Kontaktstelle der Ader sowie zur Aderumlenkung.

Dokument EP 1 542 317 A1 betrifft eine Vorrichtung zur Kontaktierung eines elektrischen Leiters, mit einem Grundkörper, mit einem Schließelement mit einem Aufnahmebereich zur Aufnahme des Leiters, und mit einer im Grundkörper gehaltenen Schneidklemme mit einem Kontaktbereich. Das Schließelement ist von einer Öffnungsstellung in eine Schließstellung bezüglich des Grundkörpers linear bewegbar. Die Schneidklemme ist derart angeordnet, dass sich ihr Kontaktbereich bezüglich des in der Öffnungsstellung befindlichen Schließelements außerhalb des Aufnahmebereichs und bezüglich des in der Schließstellung befindlichen Schließelements innerhalb des Aufnahmebereichs befindet. Weiter sind ein Wippelement und ein Betätigungselement vorgesehen, wobei das Wippelement im Grundkörper derart beweglich gelagert und bezüglich Schließelement und Betätigungselement derart angeordnet ist, dass eine lineare Bewegung des Schließelements von der Öffnungsstellung in die Schließstellung in eine in gegenläufige Richtung gerichtete lineare Bewegung des Betätigungselements umsetzbar ist und dass eine lineare Bewegung des Betätigungselements in eine in gegenläufige Richtung gerichtete lineare Bewegung des Schließelements von der Schließstellung in die Öffnungsstellung umsetzbar ist. Dokument DE 102 56 719 A1 betrifft eine Kontaktstruktur zum Kontaktieren wenigstens eines elektrischen Leiters mit einem elektrischen Kontaktbereich einer elektrischen Leiterbahnstruktur, die auf einer, aus elektrisch nichtleitendem Material bestehenden Trägerstruktur aufgebracht ist. Die Trägerstruktur sieht eine schlitzartig ausgebildete Aufnahmeeinheit vor, die aus einem elektrisch nichtleitenden Material besteht und zumindest abschnittsweise elektrisch leitfähige Oberflächenbereiche aufweist, die mit der Leiterbahnstruktur verbunden sind und den elektrischen Kontaktbereich zu dem in die Aufnahmeeinheit kraftschlüssig einfügbaren elektrischen Leiter darstellen.

Dabei ist nachteilig, dass sowohl die manuelle Leitervorbereitung als auch das manuelle Verbinden zeit- und damit kostenintensiv sind. Vor diesem Hintergrund liegt der vorliegenden Erfindung die technische Problemstellung zugrunde, eine Anschlussklemme und ein Verfahren zum Kontaktieren eines Leiters anzugeben, welche die vorgenannten Nachteile nicht oder zumindest in geringerem Maße aufweisen, und insbesondere eine automatisierte Klemmenbelegung ermöglichen.

Die voranstehend beschriebene, technische Problemstellung wird gelöst durch eine Anschlussklemme nach Anspruch 1 und ein Verfahren nach Anspruch 6.

Weitere Ausgestaltungen ergeben sich aus den abhängigen Ansprüchen und der nachstehenden Beschreibung.

Gemäß einem ersten Aspekt betrifft die Erfindung eine Anschlussklemme nach Anspruch 1.

Die Anschlussklemme ist daher einerseits durch den Werkzeuganschlag zum automatisierten Kontaktieren eines Leiters geeignet, wobei vor dem Kontaktieren zudem kein Abisolieren oder Vorbereiten eines Leiters erfolgen muss, da ein Schneidkontakt vorgesehen ist. Die Anschlussklemme ermöglicht daher ein zügiges automatisiertes Kontaktieren eines Leiters.

Das Gehäuse kann eine Führung aufweisen, um den Schieber geradlinig aus der ersten in die zweite Position zu führen. So können eine oder mehrere Führungsflächen an dem Gehäuse vorgesehen sein, entlang derer der Schieber aus der ersten in die zweite Position geführt ist. Eine solche Führung, insbesondere Linearführung, ermöglicht in einfacher Weise die Automatisierung der Bewegung aus der ersten in die zweite Position.

Alternativ oder ergänzend kann vorgesehen sein, dass der Schieber um eine Schwenkachse schwenkbar ist, um aus der ersten Position in die zweite Position überführt zu werden. So kann die Bewegung, um den Schieber aus der ersten die zweite Position zu überführen, zumindest teilweise oder vollständig rotatorisch erfolgen.

Der Schneidkontakt kann teilweise oder vollständig aus einem metallischen Werkstoff gebildet sein.

Der Schneidkontakt kann formschlüssig an dem Gehäuse befestigt sein. So kann der Schneidkontakt einen oder mehrere Halteabschnitte haben, die in Nuten oder Ausnehmungen des Gehäuses eingesetzt sind und den Schneidkontakt formschlüssig an dem Gehäuse festlegen.

Sofern die Anschlussklemme im fertig montieren Zustand beispielsweise an einer Halteeinrichtung, wie einer Montagewand, einer Montageleiste, einer Tragschiene oder dergleichen, befestigt ist, wirken beim automatisierten Überführen des Schiebers aus der ersten in die zweite Position keine aus der Montagekraft resultierenden Reaktionskräfte von der Anschlussklemme auf die Halteeinrichtung, da die Montagekraft an dem weiteren Werkzeuganschlag des Gehäuses abgestützt wird.

Gemäß der Erfindung ist vorgesehen, dass der Werkzeuganschlag des Schiebers und der weitere Werkzeuganschlag des Gehäuses einander zugewandt sind und eine Aufnahme zum Einführen eines Spreizwerkzeugs begrenzen. Beispielsweise können der Werkzeuganschlag des Schiebers und der weitere Werkzeuganschlag des Gehäuses in der ersten Position eine rohrförmige Öffnung begrenzen, in die ein im geschlossenen Zustand dornförmiges Spreizwerkzeug einführbar ist.

Die Öffnung kann insbesondere kreiszylindrisch sein, um ein Einfädeln eines ebenfalls im geschlossenen Zustand im Wesentlichen kreiszylindrisch geformten Spreizwerkzeugs zu begünstigen. Das Spreizwerkzeug kann zwei Zinken haben, die sich im Querschnitt betrachtet im geschlossenen Zustand des Werkzeugs zu einer kreisrunden Form ergänzen. Je nach Anwendungsfall kann eine solche Öffnung, gemäß weiterer Ausgestaltungen, eine rechteckige, ovale, dreieckige oder asymmetrische Querschnittsform haben. Dies gilt gleichermaßen für die Querschnittsform eines Spreizwerkzeugs im geschlossenen Zustand.

Ein Spreizwerkzeug kann demnach in der ersten Position des Schiebers in die Aufnahme eingeführt werden. Ein Öffnen des Spreizwerkzeugs bewirkt, dass der Schieber aus der ersten in die zweite Position überführt wird, wobei der Werkzeuganschlag des Schiebers und der weitere Werkzeuganschlag des Gehäuses in der zweiten Position des Schiebers um den Spreizhub des Spreizwerkzeugs auseinander bewegt worden sind. Dabei werden die Montagekräfte, die zum Bewegen des Schiebers und zum Zerschneiden der isolierenden Ummantelung des zu kontaktierenden Leiters im Zuge dieser Bewegung erforderlich sind, über den weiteren Werkzeuganschlag des Schiebers an dem Gehäuse abgestützt.

Erfindungsmäßig kann der Werkzeuganschlag des Schiebers und der weitere Werkzeuganschlag des Gehäuses zueinander beabstandet sein und jeweils eine Aufnahme zum Einführen eines Presswerkzeugs bilden. Beispielsweise können der Werkzeuganschlag des Schiebers und der weitere Werkzeuganschlag des Gehäuses in der ersten Position des Schiebers jeweils dazu eingerichtet sein, die Zinken eines geöffneten Presswerkzeugs aufzunehmen.

Ein Presswerkzeug kann demnach in der ersten Position des Schiebers mit seinen Zinken in die jeweilige Aufnahme eingeführt werden. Ein Schließen des Presswerkzeugs bewirkt, dass der Schieber aus der ersten in die zweite Position überführt wird, wobei der Werkzeuganschlag des Schiebers und der weitere Werkzeuganschlag des Gehäuses in der zweiten Position des Schiebers um den Presshub des Presswerkzeugs aufeinander zu bewegt worden sind. Dabei werden die Montagekräfte, die zum Bewegen des Schiebers und zum Zerschneiden der isolierenden Ummantelung des zu kontaktierenden Leiters im Zuge dieser Bewegung erforderlich sind, über den weiteren Werkzeuganschlag des Schiebers an dem Gehäuse abgestützt.

Alternativ kann vorgesehen sein, dass lediglich ein Werkzeuganschlag an dem Schieber, jedoch kein Werkzeuganschlag an dem Gehäuse vorgesehen ist. Hierbei werden die Montagekräfte beim Überführen des Schiebers aus der ersten in die zweite Position von einer Halteeinrichtung abgestützt, an der das Gehäuse befestigt ist.

Nach einer weiteren Ausgestaltung der Anschlussklemme ist vorgesehen, dass die Öffnung des Schiebers Teil einer geradlinig erstreckten, rohrförmigen Leiteraufnahme ist. Eine derartige Leiteraufnahme begünstigt ein automatisiertes Einführen eines Leiters, da das Einführen mittels einer geradlinigen Bewegung ohne ein Umformen des Leiters während des Einführens erfolgen kann.

Insbesondere kann vorgesehen sein, dass die Leiteraufnahme parallel zu einer Aufnahme zum Einführen eines Werkzeugs erstreckt ist, so dass insbesondere ein gleichzeitiges automatisiertes Einführen eines zu kontaktierenden Leiters bzw. Leiterendes und des Werkzeugs an dem Schieber erfolgen kann. Eine solche Anordnung ermöglicht daher geringe Prozesszeiten für das automatisierte Kontaktieren eines Leiters bzw. eines Leiterendes innerhalb der Anschlussklemme.

Alternativ kann vorgesehen sein, dass die Öffnung des Schiebers Teil einer zumindest abschnittsweise gebogen erstreckten, rohrförmigen Leiteraufnahme ist. So kann ein zu kontaktierender Endabschnitt eines Leiters durch eine Einführbewegung entlang einer Biegung der Leiteraufnahme umgeformt werden, so dass das Leiterende gegenüber dem in der Öffnung des Schiebers angeordneten Teil des Leiters um beispielweise 90° umgelenkt wird. Eine solche Ausgestaltung ist beispielsweise dann sinnvoll, wenn der Schieber aus der ersten Position durch ein Einrücken in das Gehäuse in Richtung des Schneidwerkzeugs bewegt werden soll, um das Leiterende zu kontaktieren. So wird sichergestellt, dass, wie auch in den voranstehend beschriebenen Ausgestaltungen, die Längserstreckung des zu kontaktierenden Leiterendabschnitts quer zur Bewegungsrichtung des Schiebers aus der ersten in die zweite Position orientiert ist. Demnach ist die zu zerschneidende Ummantelung des Leiters dem Schneidwerkzeug zugewandt.

Gemäß einer weiteren Ausgestaltung der Anschlussklemme ist vorgesehen, dass der Schieber eine Aussparung zur Aufnahme des Schneidwerkzeugs hat, wobei das Schneidwerkzeug zumindest in der zweiten Position des Schiebers in die Aussparung des Schiebers auskragend erstreckt ist.

Insbesondere kann vorgesehen sein, dass eine Leiteraufnahme zweiseitig zu der Aussparung an dem Schieber vorgesehen ist, so dass ein in der Leiteraufnahme aufgenommener Leiter zweiseitig aufliegt und die Aussparung überspannt. Beim Einschneiden des Schneidkontakts in die Ummantelung des Leiters wird der Leiter daher beidseitig des Schneidwerkzeugs abgestützt, um ein zuverlässiges Kontaktieren ohne ein Abknicken des Leiterendabschnitts zu ermöglichen.

Das Schneidwerkzeug kann gabelförmig auskragende Schneiden haben, um einen zu kontaktierenden Leiter zweiseitig einzufassen und zu kontaktieren. So können die Schneiden einen Schneidspalt begrenzen, in den ein zu kontaktierender Leiter bzw. ein Leiterende eines zu kontaktierenden Leiters infolge der Bewegung des Schiebers aus der ersten in die zweite Position eingeführt wird.

Gemäß einer weiteren Ausgestaltung der Anschlussklemme ist eine Rasteinrichtung vorgesehen, um den Schieber form- und/oder kraftschlüssig in der ersten Position zu halten. So kann sichergestellt werden, dass der Schieber während des Transports, während der Montage der Anschlussklemme und während des bevorzugt automatisierten Einführens eines zu kontaktierenden Leiters in die Öffnung des Schiebers zuverlässig in der ersten Position verbleibt. Die Rasteinrichtung kann z.B. Nut und Feder aufweisen, zwischen denen eine Schnappverbindung gebildet ist, die durch Kraftbeaufschlagung mit einer Mindestzugkraft lösbar ist.

Alternativ oder ergänzend kann eine Rasteinrichtung vorgesehen sein, um den Schieber form- und/oder kraftschlüssig in der zweiten Position zu halten. So kann sichergestellt werden, dass der Schieber zuverlässig in der zweiten Position verbleibt, um eine dauerhafte Kontaktierung zwischen dem Schneidkontakt und dem zu kontaktierenden Leiter sicherzustellen. Die Rasteinrichtung kann z.B. Nut und Feder aufweisen, zwischen denen eine Schnappverbindung gebildet ist, die durch Kraftbeaufschlagung mit einer Mindestzugkraft lösbar ist.

So kann an einem Schieber z.B. eine erste Nut vorgesehen sein, die in der ersten Position mit einer ersten Feder des Gehäuses im Eingriff ist. Mithilfe eines Montagewerkzeugs kann eine Zugkraft in die Schnappverbindung eingeleitet werden, um Nut und Feder zerstörungsfrei auseinanderzutreiben und den Schieber aus der ersten in die zweite Position zu bewegen. In der zweiten Position kann eine zweite an dem Schieber gebildete Nut mit einer zweiten Feder des Gehäuses verrastet werden, um den Schieber in der zweiten Position festzulegen. Auch die zweite Schnappverbindung ist insbesondere zerstörungsfrei durch Überschreiten einer Mindestzugkraft lösbar.

Gemäß einem zweiten Aspekt betrifft die Erfindung ein Verfahren zum Kontaktieren eines Leiters, mit den Verfahrensschritten: Bereitstellen einer Anschlussklemme, wobei die Anschlussklemme erfindungsgemäß ausgebildet ist; Bereitstellen eines zu kontaktierenden Leiters; Einführen des Leiters in die Öffnung des Schiebers; Bewegen des Schiebers aus einer ersten Position in Richtung des Schneidkontakts in eine zweite Position, um den Schneidkontakt mit dem zu kontaktierenden Leiter in Eingriff zu bringen, wobei der Schneidkontakt eine Isolierung des Leiters zerschneidet und mit einem leitenden Kern des Leiters in Anlage gebracht wird und wobei das Bewegen des Schiebers automatisiert mithilfe des Montagewerkzeugs eines Roboters erfolgt.

Durch die Verwendung einer erfindungsgemäßen Anschlussklemme wird einerseits ein automatisiertes Kontaktieren eines Leiters ermöglicht, wobei vor dem Kontaktieren kein Abisolieren oder Vorbereiten eines Leiterendabschnitts des Leiters erfolgen muss, da ein Schneidkontakt vorgesehen ist. Es wird daher ein automatisiertes Kontaktieren eines Leiters bei kurzer Prozesszeit ermöglicht.

Es versteht sich, dass mit Bezug zu der erfindungsgemäßen Anschlussklemme erläuterte Verfahrensschritte Weiterbildungen des erfindungsgemäßen Verfahrens sein können.

Nach einer weiteren Ausgestaltung des Verfahrens ist vorgesehen, dass die bereitgestellte Anschlussklemme an einer Halteeinrichtung, wie einer Montagewand, einer Montageleiste oder dergleichen, befestigt ist und das Gehäuse der Anschlussklemme einen weiteren Werkzeuganschlag hat, um das Montagewerkzeug beim Bewegen des Schiebers aus der ersten in die zweite Position an dem Gehäuse abzustützen, wobei eine Montagekraft des Montagewerkzeugs im Wesentlichen vollständig an dem Gehäuse abgestützt wird, so dass durch das Bewegen des Schiebers im Wesentlichen keine Kräfte in die Halteeinrichtung eingeleitet werden.

Da im Wesentlichen keine Montagekräfte auf die Haltevorrichtung abgeleitet werden, wird diese mechanisch nicht nachgeben, so dass eine zuverlässige, insbesondere robotergestützte Kontaktierung entlang eines vordefinierten Montagewegs gegeben ist und die Kontaktierung nicht zusätzlich geprüft werden muss.

Die Formulierung "im Wesentlichen keine Kräfte" bedeutet vorliegend, dass weniger als 10% der zur Abstützung der Montagekräfte erforderlichen Reaktionskräfte in die Halteeinrichtung eingeleitet werden, insbesondere, dass weniger als 5% der zur Abstützung der Montagekräfte erforderlichen Reaktionskräfte in die Halteeinrichtung eingeleitet werden, weiter insbesondere, dass weniger als 2% der zur Abstützung der Montagekräfte erforderlichen Reaktionskräfte in die Halteeinrichtung eingeleitet werden.

Eine weitere Ausgestaltung des Verfahrens zeichnet sich dadurch aus, dass das Bewegen des Schiebers aus der ersten Position in die zweite Position eine geradlinige Bewegung ist. Eine solche Bewegung kann in einfacher weise automatisiert durchgeführt werden.

Wie voranstehend bereits diskutiert, kann vorgesehen sein, dass das Montagewerkzeug ein Spreizwerkzeug ist, das eine Spreizbewegung ausführt oder das Montagewerkzeug ein Presswerkzeug ist, das eine Schließbewegung bzw. eine Pressbewegung ausführt.

Alternativ kann vorgesehen sein, dass lediglich ein Eindrücken des Schiebers in Richtung des Schneidkontakts aus einer ersten, aus dem Gehäuse auskragenden Position in eine zweite, teilweise oder vollständig in dem Gehäuse versenkte Position erfolgt.

Eine weitere Ausgestaltung des Verfahrens zeichnet sich dadurch aus, dass der zu kontaktierende Leiter vor dem Einführen des Leiters in die Öffnung des Schiebers nicht vorbehandelt ist, insbesondere nicht ab-isoliert ist und/oder insbesondere nicht mit einer Aderendhülse versehen ist. So kann ein zügiges, insbesondere vollautomatisches Kontaktieren des Leiters erreicht werden.

Nachfolgend wird die Erfindung anhand einer Ausführungsbeispiele darstellenden Zeichnung näher beschrieben. Es zeigen jeweils schematisch:
- Fig. 1: eine erfindungsgemäße Anschlussklemme in einer perspektivischen Ansicht;
- Fig. 2: die Anschlussklemme aus Fig. 1 mit einem zu kontaktierenden Leiter;
- Fig. 3: die Anschlussklemme aus Fig. 1 mit einem zu kontaktierenden Leiter und einem Werkzeug;
- Fig. 4: die Anschlussklemme aus Fig. 1 mit einem zu kontaktierenden Leiter und einem Werkzeug;
- Fig. 5: die Anschlussklemme aus Fig. 1 mit einem zu kontaktierenden Leiter und einem Werkzeug;
- Fig. 6: eine weitere erfindungsgemäße Anschlussklemme in einer perspektivischen Ansicht;
- Fig. 7: die Anschlussklemme aus Fig. 6 mit einem zu kontaktierenden Leiter;
- Fig. 8: die Anschlussklemme aus Fig. 6 mit einem zu kontaktierenden Leiter;
- Fig. 9: eine weitere erfindungsgemäße Anschlussklemme in einer perspektivischen Ansicht;
- Fig. 10: die Anschlussklemme aus Fig. 9 mit einem zu kontaktierenden Leiter;
- Fig. 11: die Anschlussklemme aus Fig. 9 mit einem zu kontaktierenden Leiter.

Fig. 1 zeigt eine erfindungsgemäße Anschlussklemme 2 in einer perspektivischen Ansicht. Die Anschlussklemme 2 hat ein Gehäuse 4, einen Schieber 6 und einen Schneidkontakt 8. Der Schieber 6 und der Schneidkontakt 8 sind zumindest abschnittsweise in dem Gehäuse 4 aufgenommen. Der Schieber 6 hat eine Öffnung 10 zum Einführen eines zu kontaktierenden Leiters 12.

Der Schieber 6 ist aus einer ersten Position (Fig. 1) in Richtung des Schneidkontakts 8 in eine zweite Position (Fig. 5) bewegbar. Auf diese Weise wird der Schneidkontakt 6 mit dem zu kontaktierenden Leiter 12 in Eingriff gebracht.

Der Schieber 6 hat einen Werkzeuganschlag 14, der dazu eingerichtet ist, eine Montagekraft eines robotergeführten Montagewerkzeugs 16 (Fig. 3) zum Bewegen des Schiebers 6 aus der ersten in die zweite Position auf den Schieber 6 zu übertragen.

Neben dem Werkzeuganschlag 14 des Schiebers 6 hat das Gehäuse 4 einen weiteren Werkzeuganschlag 18. Der Werkzeuganschlag 18 dient dazu, das Montagewerkzeug 16 beim Bewegen des Schiebers 6 aus der ersten in die zweite Position an dem Gehäuse 4 abzustützen. Auf diese Weise kann die von dem Werkzeug 16 auf den Schieber 6 eingebrachte Montagekraft vollständig an dem Gehäuse 4 abgestützt werden, so dass beim Bewegen des Schiebers 6 aus der ersten Position in die zweite Position keine Kräfte auf eine Halteeinrichtung (nicht dargestellt) wirken, an der die Anschlussklemme 2 im fertig montierten Zustand befestigt ist. Die auf den Schieber 6 wirkende Montagekraft und eine daraus resultierende, auf den Werkzeuganschlag 14 wirkende Reaktionskraft bzw. Stützkraft heben sich daher bezüglich einer Halteeinrichtung, an der die Anschlussklemme 2 befestigt ist, wechselseitig auf.

Vorliegend sind der Werkzeuganschlag 14 des Schiebers 6 und der weitere Werkzeuganschlag 18 des Gehäuses 4 in der in Fig. 1 dargestellten, ersten Position des Schiebers 6 einander zugewandt und begrenzen eine rohrförmige Aufnahme 20 zum Einführen des als Spreizwerkzeug 16 ausgebildeten Werkzeugs 16.

Die Öffnung 10 des Schiebers 6 ist vorliegend Teil einer geradlinig erstreckten, rohrförmigen Leiteraufnahme 22. Die Leiteraufnahme 22 ist vorliegend entlang ihrer Längserstreckung betrachtet parallel zur rohrförmigen Aufnahme 20 orientiert.

Der Schieber 6 hat weiter eine Aussparung 24 zur Aufnahme des Schneidwerkzeugs 8. Das Schneidwerkzeug 8 ist in der ersten Position (Fig. 1) des Schiebers 6 und in der zweiten Position (Fig. 5) des Schiebers 6 in die Aufnahme 24 des Schiebers 6 auskragend erstreckt.

Das Schneidwerkzeug 8 hat gabelförmig auskragende Schneiden 26, um den zu kontaktierenden Leiter 12 zweiseitig einzufassen und zu kontaktieren.

Die Anschlussklemme 2 hat eine Rasteinrichtung 28, um den Schieber 6 formschlüssig und kraftschlüssig in der ersten Position zu halten. Die Rasteinrichtung 28 hat eine an dem Gehäuse 4 gebildete Feder 30 und eine an dem Schieber 6 vorgesehene Nut 32, zwischen denen eine Schnappverbindung gebildet ist. Eine weitere Rasteinrichtung 34 dient dem Festlegen des Schiebers 6 in der zweiten Position (Fig. 5), wobei die Rasteinrichtung 34 eine an dem Gehäuse 4 gebildete Feder 36 und einer an dem Schieber 6 vorgesehene Nut 38 hat.

Nachfolgend wird ein erfindungsgemäßes Verfahren zum Kontaktieren des Leiters 12 anhand der Figuren 1-5 näher beschrieben.

In einem ersten Verfahrensschritt wird zunächst die erfindungsgemäße Anschlussklemme 2 bereitgestellt. Dabei befindet sich der Schieber 6 in der in Fig. 1 dargestellten, ersten Position, wobei der Schieber 6 durch die zwischen der Feder 30 und der Nut 32 gebildete Schnappverbindung in der ersten Position gehalten ist.

In einem nächsten Verfahrensschritt wird der zu kontaktierende Leiter 12 bereitgestellt und automatisiert in die Öffnung 10 des Schiebers 6 eingeführt (Fig. 2). Dabei erstreckt sich der Leiter 12 entlang der Leiteraufnahme 22 über die Aussparung 24 hinweg, sodass der Leiter 12 zweiseitig abgestützt ist.

In einem nächsten Verfahrensschritt (Fig. 3, Fig. 4) wird das Spreizwerkzeug 16 bereitgestellt und in die Aufnahme 20 eingeführt.

Danach (Fig. 5) werden Zinken 40, 42 des Spreizwerkzeugs 16 auseinander bewegt, um den Schieber 6 aus der ersten Position in die in Fig. 5 dargestellte, zweite Position zu bewegen. Dabei wird der Schneidkontakt 8 mit dem Leiter 12 in Eingriff gebracht, wobei der Schneidkontakt 8 eine Isolierung des Leiters 12 zerschneidet und mit einem leitenden Kern des Leiters 12 in Anlage gebracht wird. Das Bewegen des Schiebers 6 erfolgt automatisiert mithilfe des an einem Roboter angebrachten Montagewerkzeugs 16. Das Bewegen des Schiebers 6 aus der ersten Position in die zweite Position erfolgt vorliegend als gradlinige Bewegung.

Die Figuren 6, 7 und 8 beschreiben eine weitere erfindungsgemäße Anschlussklemme 44 in einer perspektivischen Ansicht. Zur Vermeidung von Wiederholungen wird nachfolgend lediglich auf die Unterschiede zu dem voranstehend beschriebenen Ausführungsbeispiel eingegangen, wobei gleichen Merkmalen gleiche Bezugszeichen zugeordnet werden.

Die Anschlussklemme 44 hat einen Schieber 46, dessen erste Position in Fig. 6 dargestellt ist. In der ersten Position ist der Schieber 46 abschnittsweise über das Gehäuse 2 hinaus auskragend erstreckt.

Der Schieber 46 hat einen Werkzeuganschlag 48, der dazu eingerichtet ist, eine Montagekraft eines robotergeführten Montagewerkzeugs zum Bewegen des Schiebers 46 aus der ersten Position (Fig. 6) in die zweite Position (Fig. 8) auf den Schieber 46 zu übertragen. Zum Bewegen des Schiebers 46 aus der ersten in die zweite Position wird auf den Werkzeuganschlag 48 des Schiebers 46 einseitig eine Druckkraft ausgeübt, so dass der Schieber 46 in das Gehäuse 2 eingerückt wird. Dabei bildet eine Rasteinrichtung 50 zunächst einen Widerstand, wobei die Rasteinrichtung durch Aufbringen einer Mindestkraft in Richtung des Schiebers 6 verdrängt werden kann.

Im Unterschied zum eingangs beschriebenen Ausführungsbeispiel hat der Schieber 46 eine gebogen erstreckte, rohrförmige Leiteraufnahme 52. Ein Leiter 12 wird daher durch ein Einführen in die Leiteraufnahme 52 endseitig verformt, so dass die äußere Mantelfläche des Leiters 12 dem Schneidwerkzeug 8 zugewandt ist.

Ein Einrücken des Schiebers 46 in das Gehäuse 2 bewirkt daher analog zum mit den Figuren 1-5 beschriebenen Ausführungsbeispiel ein Kontaktieren des Leiters 12 mit dem Schneidkontakt 8.

Die Figuren 9, 10 und 11 zeigen ein weiteres Ausführungsbeispiel einer erfindungsgemäßen Anschlussklemme 54, die sich dadurch von dem mit Bezug zu den Figuren 1-5 beschriebenen Ausführungsbeispiel unterscheidet, dass der Schieber 56 durch ein Presswerkzeug aus der in Fig. 9 dargestellten ersten Position in die in Fig. 11 dargestellte zweite Position bewegbar ist.

So sind ein Werkzeuganschlag 58 des Schiebers 56 und ein Werkzeuganschlag 60 des Gehäuses 2 in der in Fig. 9 dargestellten ersten Position zunächst um einen auszuführenden Presshub zueinander beabstandet angeordnet, und werden durch Einführen von Zinken eines Presswerkzeugs in die Aufnahmen 58, 60 und ein anschließendes Zusammenführen der Zinken aneinander angenähert. Somit erfolgt eine Bewegung des Schiebers 56 in Richtung des Schneidkontakts 8 im Unterschied zum eingangs beschriebenen Ausführungsbeispiel daher nicht durch ein Öffnen eines Spreizwerkzeugs, sondern durch ein Schließen eines Presswerkzeugs.

Auch in dieser Variante heben sich die Montage- und Reaktionskräfte wechselseitig auf, so dass eine Halteeinrichtung (nicht dargestellt), an der die Anschlussklemme im fertig montierten Zustand gehalten ist, keine Belastung durch Montagekräfte oder daraus resultierende Reaktionskräfte erfährt.

### Bezugszeichen

- 2: Anschlussklemme
- 4: Gehäuse
- 6: Schieber
- 8: Schneidkontakt
- 10: Öffnung
- 12: Leiter
- 14: Werkzeuganschlag
- 16: Montagewerkzeug
- 18: Werkzeuganschlag
- 20: Aufnahme
- 22: Leiteraufnahme
- 24: Aussparung
- 26: Schneiden
- 28: Rasteinrichtung
- 30: Feder
- 32: Nut
- 34: Rasteinrichtung
- 36: Feder
- 38: Nut
- 40: Zinke
- 42: Zinke
- 44: Anschlussklemme
- 46: Schieber
- 48: Werkzeuganschlag
- 50: Rasteinrichtung
- 52: Leiteraufnahme
- 54: Anschlussklemme
- 56: Schieber
- 58: Werkzeuganschlag
- 60: Werkzeuganschlag

## Patentansprüche

1. Anschlussklemme,
- mit einem Gehäuse (4),
- mit einem Schieber (6, 46, 56) und
- mit einem Schneidkontakt (8),
- wobei der Schieber (6, 46, 56) und der Schneidkontakt (8) zumindest abschnittsweise in dem Gehäuse (4) aufgenommen sind,
- wobei der Schieber (6, 46, 56) eine Öffnung (10) zum Einführen eines zu kontaktierenden Leiters (12) hat,
- wobei der Schieber (6, 46, 56) aus einer ersten Position in Richtung des Schneidkontakts (8) in eine zweite Position bewegbar ist, um den Schneidkontakt mit dem zu kontaktierenden Leiter (12) in Eingriff zu bringen und
- wobei der Schieber (6, 46, 56) einen Werkzeuganschlag (14, 48, 58) hat, der dazu eingerichtet ist, eine Montagekraft eines insbesondere robotergeführten Montagewerkzeugs (16) zum Bewegen des Schiebers (6, 46, 56) aus der ersten in die zweite Position auf den Schieber (6, 46, 56) zu übertragen,
- das Gehäuse (4) einen weiteren Werkzeuganschlag (18, 60) hat, um das Montagewerkzeug (16) beim Bewegen des Schiebers (6, 46, 56) aus der ersten in die zweite Position an dem Gehäuse (4) abzustützen,
- **dadurch gekennzeichnet, dass**
(a) der Werkzeuganschlag (14) des Schiebers (6) und der weitere Werkzeuganschlag (18) des Gehäuses (4) einander zugewandt sind und
eine Aufnahme (20) zum Einführen eines Spreizwerkzeugs (16) begrenzen; oder
(b) der Werkzeuganschlag (58) des Schiebers (56) und der weitere Werkzeuganschlag (60) des Gehäuses (4) zueinander beabstandet sind und
jeweils eine Aufnahme (58, 60) zum Einführen eines Presswerkzeugs (16) bilden.

2. Anschlussklemme nach Anspruch 1,
**dadurch gekennzeichnet, dass**
- die Öffnung (10) des Schiebers (6, 56) Teil einer geradlinig erstreckten, rohrförmigen Leiteraufnahme (22) ist; oder
- die Öffnung (10) des Schiebers (46) Teil einer zumindest abschnittsweise gebogen erstreckten, rohrförmigen Leiteraufnahme (52) ist.

3. Anschlussklemme nach einem der vorhergehenden Ansprüche,
**dadurch gekennzeichnet, dass**
- der Schieber (6, 46, 56) eine Aussparung (24) zur Aufnahme des Schneidwerkzeugs (8) hat,
- wobei das Schneidwerkzeug (8) zumindest in der zweiten Position des Schiebers (6, 46, 56) in die Aussparung (24) des Schiebers (6, 46, 56) auskragend erstreckt ist.

4. Anschlussklemmen nach einem der vorhergehenden Ansprüche, **dadurch gekennzeichnet, dass**
- das Schneidwerkzeug (8) gabelförmig auskragende Schneiden (26) hat, um einen zu kontaktierenden Leiter (12) zweiseitig einzufassen und zu kontaktieren.

5. Anschlussklemme nach einem der vorhergehenden Ansprüche,
**dadurch gekennzeichnet, dass**
- eine Rasteinrichtung (28, 50) vorgesehen ist, um den Schieber (6, 46, 56) form- und/oder kraftschlüssig in der ersten Position zu halten
und/oder
- eine Rasteinrichtung (38, 50) vorgesehen ist, um den Schieber (6, 46, 56) form- und/oder kraftschlüssig in der zweiten Position zu halten.

6. Verfahren zum Kontaktieren eines Leiters, mit den Verfahrensschritten:
- Bereitstellen einer Anschlussklemme (2, 44, 54), wobei die Anschlussklemme (2, 44, 54) nach einem der Ansprüche 1 bis 5 ausgebildet ist;
- Bereitstellen eines zu kontaktierenden Leiters (2);
- Einführen des Leiters (12) in die Öffnung (10) des Schiebers (6, 46, 56);
- Bewegen des Schiebers (6, 46, 56) aus einer ersten Position in Richtung des Schneidkontakts (8) in eine zweite Position, um den Schneidkontakt (8) mit dem zu kontaktierenden Leiter (12) in Eingriff zu bringen,
- wobei der Schneidkontakt (8) eine Isolierung des Leiters (12) zerschneidet und mit einem leitenden Kern des Leiters (12) in Anlage gebracht wird und
- wobei das Bewegen des Schiebers (6, 46, 56) automatisiert mithilfe des Montagewerkzeugs (16) eines Roboters erfolgt.

7. Verfahren nach Anspruch 6,
**dadurch gekennzeichnet, dass**
- die bereitgestellte Anschlussklemme (2, 44, 54) an einer Halteeinrichtung, wie einer Montagewand, einer Montageleiste, einer Tragschiene oder dergleichen, befestigt ist,
- wobei eine Montagekraft des Montagewerkzeugs (16) im Wesentlichen vollständig an dem Gehäuse (4) abgestützt wird, so dass durch das Bewegen des Schiebers (6, 56) im Wesentlichen keine Kräfte in die Halteeinrichtung eingeleitet werden.

8. Verfahren nach einem der Ansprüche 6 oder 7,
**dadurch gekennzeichnet, dass**
- das Bewegen des Schiebers (6, 46, 56) aus der ersten Position in die zweite Position eine geradlinige Bewegung ist und/oder
- das Montagewerkzeug (16) ein Spreizwerkzeug (16) ist, das eine Spreizbewegung ausführt oder das Montagewerkzeug (16) ein Presswerkzeug (16) ist, das eine Schließbewegung ausführt.

9. Verfahren nach einem der Ansprüche 6 oder 7,
**dadurch gekennzeichnet, dass**
- der zu kontaktierende Leiter (2) vor dem Einführen des Leiters (12) in die Öffnung (10) des Schiebers (6, 46, 56) nicht vorbehandelt ist, insbesondere nicht ab-isoliert ist und/oder insbesondere nicht mit einer Aderendhülse versehen ist.

## Claims

1. Connection terminal comprising,
- a housing (4),
- a slide (6, 46, 56), and
- an insulation displacement contact (8),
- wherein at least portions of the slide (6, 46, 56) and the insulation displacement contact (8) are received in the housing (4),
- wherein the slide (6, 46, 56) has an opening (10) for inserting a conductor (12) to be contacted,
- wherein the slide (6, 46, 56) can be moved from a first position toward the insulation displacement contact (8) to a second position in order to engage the insulation displacement contact with the conductor (12) to be contacted, and
- wherein the slide (6, 46, 56) has a tool abutment (14, 48, 58) which is designed to transmit, to the slide (6, 46, 56), an assembly force of a particularly robot-guided assembly tool (16) for moving the slide (6, 46, 56) from the first position to the second position,
- the housing (4) has a further tool abutment (18, , 60) in order to support the assembly tool (16) on the housing (4) when the slide (6, 46, 56) is moved from the first position to the second position,
- **characterized in that**
(a) the tool abutment (14) of the slide (6) and the further tool abutment (18) of the housing (4) face one another and
delimit a seat (20) for inserting a spreading tool (16); or
(b) the tool abutment (58) of the slide (56) and the further tool abutment (60) of the housing (4) are spaced apart from one another and
each form a seat (58, 60) for inserting a pressing tool (16).

2. Connection terminal according to claim 1,
**characterized in that**
- the opening (10) in the slide (6, 56) is part of a tubular conductor seat (22) which extends in a straight line;
or
- the opening (10) in the slide (46) is part of a tubular conductor seat (52) which extends at least in portions in a curved manner.

3. Connection terminal according to either of the preceding claims,
**characterized in that**
- the slide (6, 46, 56) has a recess (24) for receiving the insulation displacement tool (8),
- wherein, at least in the second position of the slide (6, 46, 56), the insulation displacement tool (8) extends into the recess (24) in the slide (6, 46, 56) in a protruding manner.

4. Connection terminal according to any of the preceding claims,
**characterized in that**
- the insulation displacement tool (8) has cutting edges (26) protruding in a fork-shaped manner in order to encase and contact a conductor (12) to be contacted on two sides.

5. Connection terminal according to any of the preceding claims,
**characterized in that**
- a snap-in device (28, 50) is provided in order to hold the slide (6, 46, 56) in the first position in a form-locking and/or force-locking manner
and/or
- a snap-in device (38, 50) is provided in order to hold the slide (6, 46, 56) in the second position in a form-locking and/or force-locking manner.

6. Method for contacting a conductor, comprising the method steps:
- providing a connection terminal (2, 44, 54), wherein the connection terminal (2, 44, 54) is designed according to any of claims 1 to 5;
- providing a conductor (2) to be contacted;
- inserting the conductor (12) into the opening (10) in the slide (6, 46, 56);
- moving the slide (6, 46, 56) from a first position toward the insulation displacement contact (8) to a second position in order to engage the insulation displacement contact (8) with the conductor (12) to be contacted,
- wherein the insulation displacement contact (8) cuts an insulation of the conductor (12) and is brought to bear against a conducting core of the conductor (12), and
- wherein the slide (6, 46, 56) is moved automatically using the assembly tool (16) of a robot.

7. Method according to claim 6,
**characterized in that**
- the provided connection terminal (2, 44, 54) is fastened to a retaining device, such as a mounting wall, a mounting rail, a support rail, or the like,
- wherein an assembly force of the assembly tool (16) is substantially entirely supported on the housing (4), so that substantially no forces are introduced into the retaining device when the slide (6, 56) is moved.

8. Method according to either claim 6 or claim 7,
**characterized in that**
- the movement of the slide (6, 46, 56) from the first position to the second position is a straight-line movement
and/or
- the assembly tool (16) is a spreading tool (16) that performs a spreading movement, or the assembly tool (16) is a pressing tool (16) that performs a closing movement.

9. Method according to either claim 6 or claim 7,
**characterized in that**
- the conductor (2) to be contacted is not pretreated, particularly not stripped and/or particularly not provided with a ferrule, prior to the insertion of the conductor (12) into the opening (10) of the slide (6, 46, 56).

## Revendications

1. Borne de raccordement,
- comportant un boîtier (4),
- comportant un coulisseau (6, 46, 56) et
- comportant un contact autodénudant (8),
- dans laquelle le coulisseau (6, 46, 56) et le contact autodénudant (8) sont logés au moins dans certaines sections dans le boîtier (4),
- dans laquelle le coulisseau (6, 46, 56) présente une ouverture (10) pour l'insertion d'un conducteur (12) à mettre en contact,
- dans laquelle le coulisseau (6, 46, 56) peut être déplacé d'une première position en direction du contact autodénudant (8) à une seconde position afin d'amener le contact autodénudant en prise avec le conducteur (12) à mettre en contact et
- dans laquelle le coulisseau (6, 46, 56) présente une butée d'outil (14, 48, 58) qui est conçue pour transmettre au coulisseau (6, 46, 56) une force de montage d'un outil de montage (16), en particulier guidé par robot, pour déplacer le coulisseau (6, 46, 56) de la première à la seconde position,
- le boîtier (4) présente une autre butée d'outil ( 18, 60) afin de supporter l'outil de montage (16) sur le boîtier (4) lors du déplacement du coulisseau (6, 46, 56) de la première à la seconde position,
**caractérisée en ce que**
(a) la butée d'outil (14) du coulisseau (6) et l'autre butée d'outil (18) du boîtier (4) sont tournées l'une vers l'autre et
délimitent un logement (20) pour l'insertion d'un outil d'écartement (16) ; ou
(b) la butée d'outil (58) du coulisseau (56) et l'autre butée d'outil (60) du boîtier (4) sont espacées l'une de l'autre et
forment respectivement un logement (58, 60) pour l'insertion d'un outil de pression (16).

2. Borne de raccordement selon la revendication 1,
**caractérisée en ce que**
- l'ouverture (10) du coulisseau (6, 56) fait partie d'un logement pour conducteur (22) tubulaire s'étendant de manière rectiligne ;
ou
- l'ouverture (10) du coulisseau (46) fait partie d'un logement pour conducteur (52) tubulaire s'étendant de manière courbée au moins dans certaines sections.

3. Borne de raccordement selon l'une des revendications précédentes, **caractérisée en ce que**
- le coulisseau (6, 46, 56) présente un évidement (24) permettant de loger l'outil de coupe (8),
- dans laquelle l'outil de coupe (8) s'étend en saillie dans l'évidement (24) du coulisseau (6, 46, 56) au moins dans la seconde position du coulisseau (6, 46, 56).

4. Borne de raccordement selon l'une des revendications précédentes, **caractérisée en ce que**
- l'outil de coupe (8) présente des tranchants (26) en saillie en forme de fourche afin d'entourer des deux côtés un conducteur (12) à mettre en contact et de venir en contact avec celui-ci.

5. Borne de raccordement selon l'une des revendications précédentes, **caractérisée en ce que**
- un dispositif d'encliquetage (28, 50) est prévu afin de maintenir le coulisseau (6, 46, 56) dans la première position par complémentarité de forme et/ou à force
et/ou
- un dispositif d'encliquetage (38, 50) est prévu afin de maintenir le coulisseau (6, 46, 56) dans la seconde position par complémentarité de forme et/ou à force.

6. Procédé pour la mise en contact d'un conducteur, comportant les étapes de procédé consistant à :
- fournir une borne de raccordement (2, 44, 54), dans lequel la borne de raccordement (2, 44, 54) est réalisée selon l'une des revendications 1 à 5 ;
- fournir un conducteur (2) à mettre en contact ;
- insérer le conducteur (12) dans l'ouverture (10) du coulisseau (6, 46, 56) ;
- déplacer le coulisseau (6, 46, 56) d'une première position en direction du contact autodénudant (8) à une seconde position afin d'amener le contact autodénudant (8) en prise avec le conducteur (12) à mettre en contact,
- dans lequel le contact autodénudant (8) coupe une isolation du conducteur (12) et est amené en contact avec une âme conductrice du conducteur (12) et
- dans lequel le déplacement du coulisseau (6, 46, 56) est effectué de manière automatisée à l'aide de l'outil de montage (16) d'un robot.

7. Procédé selon la revendication 6,
**caractérisé en ce que**
- la borne de raccordement (2, 44, 54) fournie est fixée à un dispositif de maintien, tel qu'une paroi de montage, une baguette de montage, un rail de support ou similaire,
- dans lequel une force de montage de l'outil de montage (16) est supportée sensiblement entièrement sur le boîtier (4), de sorte que sensiblement aucune force n'est introduite dans le dispositif de maintien par le déplacement du coulisseau (6, 56).

8. Procédé selon l'une des revendications 6 ou 7,
**caractérisé en ce que**
- le déplacement du coulisseau (6, 46, 56) de la première position à la seconde position est un mouvement rectiligne
et/ou
- l'outil de montage (16) est un outil d'écartement (16) qui exécute un mouvement d'écartement ou l'outil de montage (16) est un outil de pression (16) qui exécute un mouvement de fermeture.

9. Procédé selon l'une des revendications 6 ou 7,
**caractérisé en ce que**
- le conducteur (2) à mettre en contact n'est pas prétraité avant l'insertion du conducteur (12) dans l'ouverture (10) du coulisseau (6, 46, 56), en particulier n'est pas dénudé et/ou n'est en particulier pas pourvu d'un embout.
